# EUROPÄISCHE PATENTSCHRIFT

(11) **EP 1 083 105 B1**
(45) Veröffentlichungstag und Bekanntmachung des Hinweises auf die Patenterteilung: **13.10.2004**
(21) Anmeldenummer: 00810738.5
(22) Anmeldetag: 18.08.2000
(51) Int. Cl.: B61G 11/18, B61G 11/08

(54) **Puffer für Schienenfahrzeuge**
Buffer for railway vehicles
Tampon pour véhicules ferroviaires

(30) Priorität: 08.09.1999 DE 19942775
(43) Veröffentlichungstag der Anmeldung: 14.03.2001
(73) Patentinhaber: Schwab Verkehrstechnik AG, 8207 Schaffhausen (CH)
(72) Erfinder: Ziegler, Otto, 8240 Thayngen (CH); Tommasini, Elio, 8536 Hüttwilen (CH)
(74) Vertreter: Rottmann, Maximilian R.

(56) Entgegenhaltungen:
- CH-A- 383 435
- GB-A- 129 084
- GB-A- 240 659

## Beschreibung

Die Erfindung betrifft einen Puffer für Schienenfahrzeuge nach dem Oberbegriff des Anspruchs 1 sowie ein Verfahren zu dessen Herstellung gemäss dem Anspruch 7.

Derartige Puffer sind in verschiedensten Ausführungsformen bekannt. Währenddem der Puffer im Normalfall eine einstückig ausgebildete Pufferhülse aufweist, besteht der Pufferstössel üblicherweise aus einem Stösselrohr und dem eigentlichen Pufferteller, der am vorderen Ende des Stösselrohrs angeschweisst ist. Damit der Puffer, bzw. die Schweissnaht zwischen Pufferteller und Stösselrohr, hohe und insbesondere auch exzentrisch auftretende Kräfte aufnehmen können, sind die bis anhin eingesetzten Puffer mit einem relativ dickwandigen Stösselrohr und einem Pufferteller mit angeschmiedetem Kragen und aufwendigen Schweissnahtvorbereitungen versehen.

Aus der GB 240,659 ist ein gattungsgemässer Puffer für Schienenfahrzeuge bekannt. Der Puffer ist mit einer am Schienenfahrzeug zu befestigenden Pufferhülse versehen, deren Ende sich zum Pufferteller hin radial erweitert. Der Pufferteller ist auf der Rückseite mit einer Ausnehmung versehen, in welche sich der radial erweiterende Abschnitt der Pufferhülse erstreckt. Das Fixieren der Pufferhülse erfolgt entweder durch Einpressen in die Ausnehmung oder durch einen Ring, der auf der Innsenseite der Pufferhülse im Bereich des sich radial erweiterenden Abschnitts angebracht wird.

Ausgehend von einem gemäss dem Oberbegriff des Anspruchs 1 ausgebildeten Puffer liegt der Erfindung die Aufgabe zugrunde, einen Puffer derart zu gestalten, dass dieser kostengünstiger gefertigt werden kann indem insbesondere ein dünnwandigeres Stösselrohr und ein flacher Pufferteller ohne jeglichen Kragen und ohne Schweissnahtvorbereitung zum Einsatz kommen sollen, wobei die maximale Belastbarkeit des Puffers nicht eingeschränkt werden soll.

Diese Aufgabe wird durch die im Kennzeichen des Anspruchs 1 angeführten Merkmale gelöst.

Indem das Stösselrohr in dem dem Pufferteller zugewandten Endbereich einen sich zum Pufferteller hin radial erweiternden Abschnitt aufweist, kann dessen Wandstärke reduziert und der Pufferteller sehr einfach gestaltet werden, ohne dass die Belastbarkeit des Puffers dadurch eingeschränkt wird. Wenn der Pufferteller, wie im Kennzeichen des Anspruchs 1 vorgeschlagen, an dem sich radial erweiternden Abschnitt angeschweisst ist, reduzieren sich insbesondere die auf die Schweissnähte einwirkenden Spannungen, was einen positiven Einfluss auf die Dauerfestigkeit der Schweissnaht hat. Dies rührt in erster Linie daher, dass durch den sich radial erweiternden Abschnitt die bei exzentrischer Belastung auftretenden Biegespannungen reduziert werden können. Durch die vorgeschlagene Ausbildung des Stösselrohrs kann nebst einer aussen umlaufenden

Schweissnaht auch auf der Innenseite des sich radial erweiternden Abschnitts eine umlaufende Schweissnaht vorgesehen werden, ohne dass dies einen negativen Einfluss auf die maximale Führungslänge zwischen dem Stösselrohr und der Pufferhülse zur Folge hat.

Bevorzugte Ausführungsformen des Puffers sind in den abhängigen Ansprüchen 2 bis 6 umschrieben.

Im Anspruch 7 wird zudem ein Verfahren zur Herstellung eines gemäss dem Anspruch 1 ausgebildeten Puffers vorgeschlagen. Bevorzugte Varianten dieses Verfahrens sind in den abhängigen Ansprüchen 8 und 9 umschrieben.

Ein Ausführungsbeispiel der Erfindung wird nachfolgend anhand einer Zeichnung näher erläutert. Darin zeigt:
Fig. 1 einen Längsschnitt durch einen erfindungsgemäss gestalteten Puffer, und
Fig. 2 einen Längsschnitt durch einen Puffer dessen eine Hälfte nach dem Stand der Technik und die andere erfindungsgemäss gestaltet ist.

Anhand der Figur 1 wird der grundsätzliche Aufbau des Puffers näher erläutert, wobei im wesentlichen nur auf die im Zusammenhang mit der Erfindung relevanten Teile näher eingegangen wird. Der Puffer weist eine am Schienenfahrzeug (nicht dargestellt) zu befestigende Pufferhülse 1 sowie einen Pufferstössel 2 auf. Der Pufferstössel 2 ist axial verschiebbar an der Pufferhülse 1 geführt, indem diese vom Pufferstössel 2 radial umfasst wird. Sowohl die Pufferhülse 1 wie auch der Pufferstössel 2 sind im wesentlichen hohlzylindrisch ausgebildet, wobei der Pufferstössel 2 aus einem Stösselrohr 3 und einem daran angeschweissten Pufferteller 6 besteht. Der als Guss-, Schmiede- oder Biegeteil ausgebildete Pufferteller 6 weist eine Grundplatte 6a auf, an deren Vorderseite eine Verschleissplatte 7 aus Kunststoff angeordnet ist.

Der Pufferstössel 2 ist über ein vorgespanntes Federpaket 13 derart an der Pufferhülse 1 abgestützt, dass er entgegen der Federkraft in Richtung der Pufferhülse 1 verschiebbar ist. Zum Abstützen des Federpakets 13 an der Pufferhülse 1 ist letztere auf der Innenseite mit einem Bund 18 versehen, währenddem sich das Federpaket 13 auf der anderen Seite auf der Rückseite der Grundplatte 6a anlegt. In der Ausschubrichtung wird der maximale Weg des Pufferstössels 2 durch einen als Endanschlag wirkenden Sprengring 14 begrenzt. Zur Verminderung der Reibung zwischen der Pufferhülse 1 und dem Pufferstössel 2 sind kreisringförmig ausgebildete Kunststoffelemente 16 vorgesehen. Zur Führung des Federpakets 13 ist ein Führungsbolzen 12 vorgesehen, der in einer Aussparung 11 der Grundplatte 6a fixiert ist.

Das einstückig ausgebildete Stösselrohr 3 wird vorzugsweise mittels plastischer Kaltverformung in die gewünschte Form gebracht. Als Ausgangsteil für das Stösselrohr 3 wird ein Rohrteil verwendet, dessen Durchmesser kleiner ist als der vorgesehene Enddurchmesser der Pufferhülse 1. In dieses Rohrteil wird ein mit einem konischen Abschnitt versehenes Aufweitwerkzeug (nicht dargestellt) eingeführt und hindurchbewegt, so dass das Stösselrohr 3 auf den gewünschten Innendurchmesser aufgeweitet wird. Da derartige Aufweitwerkzeuge grundsätzlich bekannt sind, braucht an dieser Stelle nicht näher darauf eingegangen zu werden. Nachdem das Rohrteil auf den gewünschten Durchmesser aufgeweitet wurde, wird im einen Endbereich des Rohrteils, vorzugsweise ebenfalls mittels plastischer Kaltverformung, der sich radial erweiternde Abschnitt 4 erzeugt, indem ein mit einem entsprechenden Abschnitt versehenes Formstück (nicht dargestellt) in das Stösselrohr 3 gedrückt wird.

Um eine sichere Verbindung zwischen der Grundplatte 6a und dem Stösselrohr 3 sicherzustellen, ist sowohl auf der Innenseite wie auch auf der Aussenseite des sich radial erweiternden Abschnitts 4 je eine umlaufende Schweissnaht 9, 10 vorgesehen. Durch die vorgeschlagene Ausbildung kann erstmals ein relativ dünnwandiges Stösselrohr 3 zuverlässig mit einem relativ dickwandigen Pufferteller 6 ohne Kragen oder Absatz verschweisst werden, ohne dass am Pufferteller irgendwelche Schweissnahtvorbereitungen notwendig wären.

Durch den sich radial -konisch- zum Pufferteller 6 hin erweiternden Abschnitt 4 des Stösselrohrs 3 können die auf die Schweissnaht bzw. Schweissnähte einwirkenden Spannungen reduziert werden, wie anschliessend anhand der Figur 2 noch näher erläutert wird.

Nach dem Einbringen des Federpakets 13 und dem Zusammenfügen der Pufferhülse 1 mit dem Pufferstössel 2 wird der den maximalen Ausschub des Pufferstössels 2 begrenzende, als Sprengring ausgebildete Anschlag 14 in die dafür vorgesehene Nut 15 eingebracht, wodurch der Puffer einsatzbereit ist.

Figur 2 zeigt einen Längsschnitt durch einen Puffer dessen eine -obere- Hälfte nach dem Stand der Technik und dessen andere -untere- Hälfte erfindungsgemäss gestaltet ist, indem das Stösselrohr in dem dem Pufferteller 6 zugewandten Endbereich mit einem sich zum Pufferteller 6 hin radial erweiternden Abschnitt 4 versehen ist. Der nach dem Stand der Technik ausgebildete Puffer weist ein relativ dickwandiges Stösselrohr und einen Pufferteller 20 mit angeschmiedetem Kragen 21 auf. Ausserdem wurden in dem Bereich der Schweissnaht 22 aufwendige Schweissnahtvorbereitungen getroffen. Währenddem der Radius r1, r2 in beiden Fällen gleich gross ist, ist der Abstand a zwischen der Angriffslinie einer exzentrisch und ausserhalb des Stösselrohrs auf den Pufferteller 6 einwirkenden Kraft P und der äusseren Schweissnaht beim erfindungsgemäss gestalteten Puffer kürzer (a1<a2). Dadurch ist der wirksame Hebel zur Berechnung der örtlichen Biegespannung im Pufferteller bei dem erfindungsgemäss gestalteten Puffer ebenfalls kürzer.

Eine Erhöhung der Durchmesser D1 und d1 auf D2 und d2 wirkt sich sehr vorteilhaft aus, da die Spannungen in der Schweissnaht reduziert werden. Die Reduzierung ist im Verhältnis zur Durchmessererhöhung in der 3. Potenz, da das Widerstandsmoment (W) wie folgt gerechnet wird:$\text{W} \text{=} \frac{\text{(} {\text{D}}^{\text{4}} \text{-} {\text{d}}^{\text{4}} \text{) * π}}{\text{D} \text{* 32}}$

Zudem ist bei exzentrischer Belastung der Kraftfluss im Bereich Teller-Rohr dank der reduzierten Hebellänge wesentlich besser. Dies ermöglicht letztlich den Einsatz von Pufferstösseln mit geringerer Wandstärke sowie von dünneren Puffertellern.

Durch die radiale Aufweitung des Stösselrohrs kann zumdem auf dessen Innenseite geschweisst werden, ohne dass deswegen die Führungslänge f (f1>f2) zwischen der Pufferhülse und dem Stösselrohr reduziert werden muss, was die Anpresskräfte zwischen der Pufferhülse und dem Stösselrohr bei exzentrischer Last und somit auch die Reibkräfte zwischen den beiden Teilen reduziert. Dadurch federt der Pufferstössel bei gleicher Kraft P und gleichem Abstand l (l1=l2) weiter ein, was bei Kurvenfahrt die Entgleisungssicherheit erhöht.

Ein derartiger Pufferstössel kann sehr einfach, schnell und kostengünstig hergestellt werden, da ein flacher Pufferteller ohne jeglichen Kragen und ohne Schweissnahtvorbereitung zum Einsatz kommen kann. Es bietet sich insbesondere an, ein durch plastische Kaltverformung hergestelltes Stösselrohr 3 zu verwenden, da bei dessen Herstellung keine Abfälle in Form von Spänen anfallen.

Es wird darauf hingewiesen, dass das vorgängige Ausführungsbeispiel lediglich eine mögliche Ausführungsform eines Puffers zeigt, dass jedoch im Rahmen des in den Patentansprüchen definierten Schutzumfangs durchaus von vorgängigem Beispiel abweichende Puffergestaltungen möglich sind.

## Patentansprüche

1. Puffer für Schienenfahrzeuge, mit einer am Schienenfahrzeug zu befestigenden Pufferhülse (1) und einem über eine Dämpfungseinrichtung (13) an der Pufferhülse (1) abgestützten, axial verschiebbaren Pufferstössel (2) mit einem Stösselrohr (3) und einem endseitig daran angeordneten Pufferteller (6), wobei das Stösselrohr (3) in dem dem Pufferteller (6) zugewandten Endbereich einen sich zum Pufferteller (6) hin radial erweiternden Abschnitt (4) aufweist, **dadurch gekennzeichnet, dass** der Pufferteller (6) an dem sich radial erweiternden Abschnitt (4) angeschweisst ist.

2. Puffer nach Anspruch 1, **dadurch gekennzeichnet, dass** sowohl auf der Innenseite wie auch auf der Aussenseite des sich radial erweiternden Abschnitts (4) eine umlaufende Schweissnaht (9, 10) angeordnet ist.

3. Puffer nach einem der vorhergehenden Ansprüche, **dadurch gekennzeichnet, dass** der Abschnitt (4) sich in radialer Richtung konisch erweitert.

4. Puffer nach einem der vorhergehenden Ansprüche, **dadurch gekennzeichnet, dass** der sich radial zum Pufferteller (6) hin erweiternde Abschnitt (4) durch plastische Kaltverformung erzeugt ist.

5. Puffer nach einem der vorhergehenden Ansprüche, **dadurch gekennzeichnet, dass** das Stösselrohr (3) durch plastische Kaltverformung auf einen vorbestimmten Nenndurchmesser aufgeweitet ist.

6. Puffer nach einem der vorhergehenden Ansprüche, **dadurch gekennzeichnet, dass** das Stösselrohr (3) auf der Innenseite mit einer Nut (15) zur Aufnahme eines Sprengrings (14) zur Bildung eines den maximalen Ausschub des Pufferstössels (2) begrenzenden Anschlags versehen ist.

7. Verfahren zur Herstellung eines gemäss dem Anspruch 1 ausgebildeten Puffers, **dadurch gekennzeichnet, dass** das Stösselrohr (3) durch plastische Kaltverformung auf einen bestimmten Innendurchmesser aufgeweitet und in dem dem Pufferteller (6) zugewandten Endbereich durch plastische Kaltverformung mit einem sich radial erweiternden Abschnitt (4) versehen wird.

8. Verfahren nach Anspruch 7, **dadurch gekennzeichnet, dass** der Pufferteller (6) mit dem sich radial erweiternden Abschnitt (4) verschweisst wird.

9. Verfahren nach Anspruch 8, **dadurch gekennzeichnet, dass** der Pufferteller (6) sowohl auf der Innenseite wie auch auf der Aussenseite mit dem sich radial erweiternden Abschnitt (4) verschweisst wird.

## Claims

1. Buffer for rail vehicles, having a buffer sleeve (1) to be fastened to the rail vehicle and an axially displaceable buffer plunger (2) which is supported on the buffer sleeve (1) via a damping device (13) and has a plunger tube (3) and a buffer head (6) arranged thereon at the end, the plunger tube (3), in the end region facing the buffer head (6), having a section (4) widening radially towards the buffer head (6), **characterized in that** the buffer head (6) is welded to the radially widening section (4).

2. Buffer according to Claim 1, **characterized in that** a circumferential weld (9, 10) is arranged on both the inside and the outside of the radially widening section (4).

3. Buffer according to either of the preceding claims, **characterized in that** the section (4) widens conically in the radial direction.

4. Buffer according to one of the preceding claims, **characterized in that** the section (4) widening radially towards the buffer head (6) is produced by plastic cold working.

5. Buffer according to one of the preceding claims, **characterized in that** the plunger tube (3) is widened to a predetermined nominal diameter by plastic cold working.

6. Buffer according to one of the preceding claims, **characterized in that** the plunger tube (3) is provided on the inside with a groove (15) for accommodating a snap ring (14) for forming a stop limiting the maximum push-out travel of the buffer plunger (2).

7. Method of producing a buffer designed according to Claim 1, **characterized in that** the plunger tube (3) is widened to a predetermined inside diameter by plastic cold working and is provided in the end region facing the buffer head (6) with a radially widening section (4) by plastic cold working.

8. Method according to Claim 7, **characterized in that** the buffer head (6) is welded to the radially widening section (4).

9. Method according to Claim 8, **characterized in that** the buffer head (6) is welded to the radially widening section (4) on both the inside and the outside.

## Revendications

1. Tampon pour véhicules ferroviaires, avec un faux tampon (1) à fixer sur le véhicule ferroviaire et une tige de tampon (2), pouvant être déplacée axialement, appuyée sur le faux tampon (1) par l'intermédiaire d'un dispositif d'amortissement (13), avec un conduit de tige (3) et un disque de tampon (6), disposé côté extrémité, contre celui-ci, le conduit de tige (3) présentant dans la zone d'extrémité, tournée vers le disque de tampon (6), une section (4), s'élargissant radialement par rapport au disque de tampon (6), **caractérisé en ce que** le disque de tampon (6) est soudé sur la section (4), s'élargissant radialement.

2. Tampon selon la revendication 1, **caractérisé en ce que** tant, sur la face intérieure que sur la face extérieure de la section (4), s'élargissant radialement, un cordon de soudure (9, 10) périphérique est disposé.

3. Tampon selon l'une des revendications précédentes, **caractérisé en ce que** la section (4) s'élargit coniquement dans le sens radial.

4. Tampon selon l'une des revendications précédentes, **caractérisé en ce que** la section, s'élargissant radialement par rapport au disque de tampon (6), est produite par le biais d'un formage à froid plastique.

5. Tampon selon l'une des revendications précédentes, **caractérisé en ce que** le conduit de tige (3) est évasé par le biais d'un formage à froid plastique sur un diamètre nominal prédéfini.

6. Tampon selon l'une des revendications précédentes, **caractérisé en ce que** le conduit de tige (3) est muni, sur la face interne, d'une gorge (15), pour loger un circlips (14), pour former une butée, limitant la sortie maximale de la tige de tampon (2).

7. Procédé de fabrication d'un tampon, constitué selon la revendication 1, **caractérisé en ce que** le conduit de tige (3) est évasé sur un diamètre intérieur défini, par le biais d'un formage à froid plastique et est muni, dans la zone d'extrémité, tournée vers le disque de tampon (6), d'une section (4), s'élargissant radialement, par le biais d'un formage à froid plastique.

8. Procédé selon la revendication 7, **caractérisé en ce que** le disque de tampon (6) est soudé avec la section (4), s'élargissant radialement.

9. Procédé selon la revendication 8, **caractérisé en ce que** le disque de tampon (6) est soudé, tant sur la face intérieure,que sur la face extérieure, avec la section (4), s'élargissant radialement.
